# FASCICULE DE BREVET EUROPEEN

(11) **EP 1 152 673 B1**
(45) Date de publication et mention de la délivrance du brevet: **16.07.2003**
(21) Numéro de dépôt: 00905109.5
(22) Date de dépôt: 10.02.2000
(51) Int. Cl.: A47B 96/06

(54) **DISPOSITIF DE FIXATION COMPRENANT UNE TIGE ACCROCHEE A UN MUR**
BEFESTIGUNGSVORRICHTUNG MIT EINEM AN EINER WAND ABGEHÄNGTEN STAB
FIXING DEVICE COMPRISING A ROD HOOKED ON A WALL

(30) Priorité: 19.02.1999 FR 9902096
(43) Date de publication de la demande: 14.11.2001
(73) Titulaire: GROUPE SMS SA, F-78190 Trappes (FR)
(72) Inventeur: MOUFFLET, Claude, F-78470 Saint Lambert des Bois (FR)
(74) Mandataire: Plaçais, Jean-Yves
(86) Numéro de dépôt international: FR0000336
(87) Numéro de publication internationale: WO00048486

(56) Documents cités:
- DE-A- 2 838 285
- US-A- 4 211 379

## Description

L'invention concerne un dispositif pour la fixation amovible et réglable d'objets, comprenant au moins une tige dont une région d'extrémité supérieure est propre à être liée à une paroi sensiblement verticale par l'intermédiaire d'une pièce d'ancrage solidement fixée sur celle-ci, et des pièces d'accrochage amovibles dont chacune peut être montée à une hauteur réglable sur ladite tige, dans une région principale de celle-ci s'étendant sensiblement verticalement et en ligne droite.

Un tel dispositif est décrit dans EP 0 429 339 A. Ce dispositif connu nécessite un ancrage supplémentaire de la région d'extrémité inférieure de la tige à la paroi verticale ou au sol, une entretoise pour écarter de la paroi verticale la région principale de la tige, et des raccords souples pour relier cette région principale à la région d'extrémité supérieure, par l'intermédiaire d'une région oblique. L'extrémité supérieure de la tige est vissée dans la pièce d'ancrage.

Le but principal de l'invention est de simplifier le dispositif et les opérations nécessaires à sa mise en place.

Un autre but est de permettre un réglage continu de la position de la tige le long de la paroi verticale.

L'invention vise notamment un dispositif du genre défini en introduction, et prévoit que ladite région d'extrémité supérieure comporte un tronçon supérieur et un tronçon inférieur décalés l'un par rapport à l'autre à la fois selon la direction de la région principale et transversalement à cette direction et raccordés l'un à l'autre par un tronçon intermédiaire, et que la pièce d'ancrage présente une première surface d'appui tournée vers ladite paroi, une seconde surface d'appui tournée vers le haut et une troisième surface d'appui tournée à l'opposé de ladite paroi, propres à coopérer avec des surfaces conjuguées du tronçon supérieur, du tronçon intermédiaire et du tronçon inférieur respectivement pour assurer une fixation stable de la tige par simple suspension à la pièce d'ancrage, sous l'effet de son propre poids et le cas échéant de celui des objets qu'elle porte.

Des caractéristiques optionnelles de l'invention, complémentaires ou alternatives, sont énoncées ci-après:
- Ladite première surface d'appui d'une part, lesdites seconde et troisième surfaces d'appui d'autre part, appartiennent à des parties de la pièce d'ancrage séparées l'une de l'autre par une ouverture permettant l'introduction du tronçon supérieur dans une cavité interne de la pièce d'ancrage par un mouvement de translation de la tige orientée obliquement, un mouvement de pivotement vers une orientation verticale, pendant et/ou après ledit mouvement de translation, permettant d'amener lesdites surfaces d'appui en coopération avec leurs surfaces conjuguées respectives.
- Ladite seconde surface d'appui et sa surface conjuguées sont sensiblement planes et horizontales.
- La pièce d'ancrage est symétrique par rapport à un plan horizontal.
- Ledit tronçon inférieur est sensiblement dans l'alignement de la région principale.
- Lesdites parties de la pièce d'ancrage sont deux ailes s'étendant l'une vers l'autre à partir de traverses respectives qui les relient à une base appliquée sur la paroi.
- Lesdites ailes s'étendent sensiblement selon un même plan vertical.
- La pièce d'ancrage est un rail profilé propre à être fixé horizontalement le long de la paroi et à recevoir une ou plusieurs tiges en des positions réglables en continu dans sa direction longitudinale.

Les caractéristiques et avantages de l'invention seront exposés plus en détail dans la description ci-après, en se référant aux dessins annexés.

La figure 1 est une vue en perspective d'un dispositif selon l'invention fixé sur un mur.

La figure 2 est une vue partielle en perspective montrant une pièce d'accrochage et la zone de la tige sur laquelle elle est montée.

La figure 3 est une vue latérale du dispositif, montrant le rail d'ancrage en coupe.

La figure 4 est une vue analogue à la figure 3, montrant une tige pendant sa mise en place.

Le dispositif représenté comprend un rail 1 s'étendant horizontalement le long d'un mur vertical 2. Le rail 1 présente un profil en C dont le dos 3 est appliqué, et fixé par des moyens non représentés tels que des vis, sur le mur 2. Chacune des branches supérieure et inférieure du profil définit une traverse 4, 5 et une aile 6, 7, chaque traverse reliant l'aile correspondante au dos et les deux ailes s'étendant l'une vers l'autre, selon un même plan vertical, à partir de leur traverse respective, en laissant entre elles une ouverture 8 sous forme d'une fente longitudinale, par laquelle la cavité interne 9 du rail communique avec l'extérieur.

Sur la figure 1 sont représentées deux tiges identiques 10 suspendues au rail 1 et décalées l'une par rapport à l'autre dans la direction longitudinale de celui-ci. Chaque tige comprend une région principale 11 rectiligne et verticale et une région d'extrémité supérieure 12, mieux visible sur la figure 3, présentant une forme générale en S. La région 12 se compose d'un tronçon inférieur 13 s'étendant verticalement dans l'alignement de la région 11, en avant de l'aile inférieure 7 du rail, c'est-à-dire à l'opposé de celle-ci par rapport au mur 2, d'un tronçon supérieur 14, adjacent à l'extrémité supérieure 15 de la tige, s'étendant verticalement à l'intérieur de la cavité 9, et d'un tronçon intermédiaire 16 s'étendant obliquement et raccordant entre eux les tronçons 13 et 14. La face externe 17 plane et verticale de l'aile 7 sert de surface d'appui pour une surface correspondante 18 du tronçon 13. La face interne 19 plane et verticale de l'aile 6 sert de surface d'appui pour une surface correspondante 20 du tronçon 14. Le bord supérieur 21 plan et horizontal de l'aile 7 sert de surface d'appui pour une surface correspondante 22, plane et horizontale, du tronçon 16. La coopération de ces surfaces empêche tout déplacement de la tige vers le bas et tout pivotement tendant à rapprocher du mur sa région principale 11. Le poids de la tige, et le cas échéant des objets montés sur celle-ci comme décrit plus loin, l'empêche de se soulever et de pivoter de manière que sa région principale s'éloigne du mur. La tige est donc maintenue de manière stable sur le rail, sans faire appel à des moyens de fixation rapportés ou à des opérations de vissage.

Dans l'exemple illustré, le rail 1 est symétrique par rapport à un plan horizontal, ce qui évite toute erreur d'orientation lors de sa fixation sur le mur.

La région principale 11 de la tige 10 présente avantageusement une forme cylindrique de révolution. La région d'extrémité 12 peut être obtenue par déformation à partir d'une tige initiale entièrement de révolution. La surface plane 22 et au moins une partie plane de la surface 18 peuvent être obtenues au moyen de l'outillage servant à cette déformation, ou bien par un usinage postérieur.

On voit sur la figure 4 que le tronçon supérieur 14 peut être introduit dans la cavité 9, à travers la fente 8, par un mouvement de translation de la tige 10 orientée obliquement, ce mouvement de translation s'effectuant par exemple horizontalement selon la flèche F1. La fin de ce mouvement de translation est accompagnée ou suivie d'un mouvement de pivotement selon la flèche F2, amenant la tige dans son orientation finale verticale et amenant les surfaces d'appui 17, 19 et 21 en coopération avec leurs surfaces conjuguées respectives 18, 20 et 22.

La figure 1 montre également deux pièces d'accrochage identiques 30, montées respectivement sur les tiges 10. Ces pièces, connues en elles-mêmes et dont l'une est représentée plus en détail sur la figure 2, peuvent être montées sur les tiges en une position réglable en continu le long de celles-ci, par des moyens décrits dans FR 2 627 241 A. Elles comportent un crochet 31 permettant d'y accrocher des objets.

Le dispositif de la figure 1 est utilisable notamment en tant que cimaise pour l'accrochage d'un tableau devant le mur. Le nombre et l'écartement mutuel des tiges 10 peut varier à volonté en fonction de la taille et du poids du tableau. Les pièces 30 peuvent être remplacées par des pièces d'accrochage de type différent, telles que les diverses pièces décrites dans FR 2 407 691 A et FR 2 627 241 A, en fonction de la nature des objets à suspendre. Bien entendu, plusieurs objets peuvent être supportés par des tiges respectives ou des jeux de tiges respectifs, toutes les tiges étant suspendues à un même rail ou à des rails mutuellement alignés.

Si on ne souhaite pas disposer d'une possibilité de réglage de la position des tiges le long du mur, on peut utiliser pour chaque tige une pièce d'ancrage courte, au lieu d'un rail, fixée dans la position voulue.

Le tronçon inférieur de la région supérieure de la tige, au lieu d'être dans l'alignement de sa région principale, peut être décalé horizontalement par rapport à celle-ci, par exemple pour éloigner du mur les objets à accrocher.

## Revendications

1. Dispositif pour la fixation amovible et réglable d'objets, comprenant une pièce d'ancrage (1), au moins une tige (10) dont une région d'extrémité supérieure (12) est propre à être liée à une paroi sensiblement verticale (2) par l'intermédiaire de ladite pièce d'ancrage (1) pouvant être solidement fixée sur celle-ci, et des pièces d'accrochage amovibles (30) dont chacune peut être montée à une hauteur réglable sur ladite tige, dans une région principale (11) de celle-ci s'étendant sensiblement verticalement et en ligne droite, **caractérisé en ce que** ladite région d'extrémité supérieure comporte un tronçon supérieur (14) et un tronçon inférieur (13) décalés l'un par rapport à l'autre à la fois selon la direction de la région principale et transversalement à cette direction et raccordés l'un à l'autre par un tronçon intermédiaire (16), et **en ce que** la pièce d'ancrage présente lors de l'utilisation du dispositif avec ladite paroi une première surface d'appui (19) tournée vers ladite paroi, une seconde surface d'appui (21) tournée vers le haut et une troisième surface d'appui (17) tournée à l'opposé de ladite paroi, propres à coopérer avec des surfaces conjuguées (20, 22, 18) du tronçon supérieur, du tronçon intermédiaire et du tronçon inférieur respectivement pour assurer une fixation stable de la tige par simple suspension à la pièce d'ancrage, sous l'effet de son propre poids et le cas échéant de celui des objets qu'elle porte.

2. Dispositif selon la revendication 1, dans lequel ladite première surface d'appui d'une part, lesdites seconde et troisième surfaces d'appui d'autre part, appartiennent à des parties (6, 7) de la pièce d'ancrage séparées l'une de l'autre par une ouverture (8) permettant l'introduction du tronçon supérieur dans une cavité interne (9) de la pièce d'ancrage par un mouvement de translation de la tige orientée obliquement, un mouvement de pivotement vers une orientation verticale, pendant et/ou après ledit mouvement de translation, permettant d'amener lesdites surfaces d'appui en coopération avec leurs surfaces conjuguées respectives.

3. Dispositif selon l'une des revendications 1 et 2, dans lequel ladite seconde surface d'appui (21) et sa surface conjuguées (22) sont sensiblement planes et horizontales.

4. Dispositif selon l'une des revendications précédentes, dans lequel la pièce d'ancrage est symétrique par rapport à un plan horizontal.

5. Dispositif selon l'une des revendications précédentes, dans lequel ledit tronçon inférieur (13) est sensiblement dans l'alignement de la région principale (11).

6. Dispositif selon l'une des revendications précédentes, dans lequel lesdites parties de la pièce d'ancrage sont deux ailes (6, 7) s'étendant l'une vers l'autre à partir de traverses respectives (4, 5) qui les relient à une base (3) appliquée sur la paroi.

7. Dispositif selon la revendication 6, dans lequel lesdites ailes s'étendent sensiblement selon un même plan vertical.

8. Dispositif selon l'une des revendications précédentes, dans lequel la pièce d'ancrage est un rail profilé (1) propre à être fixé horizontalement le long de la paroi (2) et à recevoir une ou plusieurs tiges (10) en des positions réglables en continu dans sa direction longitudinale.

## Patentansprüche

1. Vorrichtung für die lösbare und einstellbare Befestigung von Gegenständen, enthaltend ein Verankerungsteil (1), wenigstens einen Stab (10), von dem ein oberer Endbereich (12) dazu eingerichtet ist, mit einer im wesentlichen vertikalen Wand (2) mittels des Verankerungsteil (1) verbunden zu werden, das auf der Wand fest an gebracht werden kann, und lösbare Aufhängeteile (30), die jeweils in einer einstellbaren Höhe auf dem Stab in einem Hauptbereich (11) desselben angebracht werden können, der sich im wesentlichen vertikal und geradlinig erstreckt, **dadurch gekennzeichnet, dass** der genannte obere Endbereich einen oberen Abschnitt (14) und einen unteren Abschnitt (13) aufweist, die gegeneinander in Richtung des Hauptbereichs und zugleich quer zu dieser Richtung versetzt und durch einen Zwischenabschnitt (16) miteinander verbunden sind, und dass das Verankerungsteil bei Verwendung der Vorrichtung mit der genannten Wand eine erste Anlagefläche (19), die gegen die Wand gerichtet ist, eine zweite Anlagefläche (21), die nach oben weist, und eine dritte Anlagefläche (17), die von der Wand weg gerichtet ist, auf weist, die dazu eingerichtet sind, mit dazu passenden Oberflächen (20,22,18) des oberen Abschnitts des Zwischenabschnitts bzw. des unteren Abschnitts zusammenzuwirken, um eine stabile Befestigung des Stabes durch einfache Aufhängung an dem Verankerungsteil unter der Wirkung seines Eigengewichts und gegebenenfalls des der von ihm getragenen Gegenstände zu bewirken.

2. Vorrichtung nach Anspruch 1, bei der die erste Anlagefläche einerseits und die zweiten und dritten Anlageflächen andererseits zu Abschnitten (6,7) des Verankerungsteils gehören, die voneinander durch eine Öffnung (8) getrennt sind, die die Einführung des oberen Abschnitts in einen inneren Hohlraum (9) des Verankerungsteils durch eine Vorschubbewegung des schräg gehaltenen Stabs ermöglicht, wobei eine Schwenkbewegung in eine Vertikale während und/oder nach der genannten Längsbewegung erlaubt, die Anlageflächen mit ihren jeweils zugeordneten Flächen in Zusammenwirkung zu bringen.

3. Vorrichtung nach einem der Ansprüche 1 und 2, bei der die zweite Anlagefläche (21) und ihre zugeordnete Fläche (22) im Wesentlichen eben und horizontal sind.

4. Vorrichtung nach einem der vorhergehenden Ansprüche, bei der. das Verankerungsteil in Bezug auf eine horizontale Ebene symmetrisch ist.

5. Vorrichtung nach einem der vorhergehenden Ansprüche, bei der der untere Abschnitt (13) im Wesentlichen in Verlängerung des Hauptabschnittes (11) verläuft.

6. Vorrichtung nach einem der vorhergehenden Ansprüche, bei der die genannten Abschnitte des Verankerungsteils zwei Flügel (6,7) sind, die sich von entsprechenden Querträgern (4,5), die sie mit einer an der Wand angebrachten Basis (3) verbinden, ausgehend aufeinander zu erstrecken.

7. Vorrichtung nach Anspruch 6, bei der die Flügel sich im Wesentlichen in einer gemeinsamen vertikalen Ebene erstrecken.

8. Vorrichtung nach einem der vorhergehenden Ansprüche, bei der das Verankerungsteil eine Profilschiene (1) ist, die dazu eingerichtet ist, horizontal an der Wand (2) befestigt zu werden und einen oder mehrere Stäbe (10) an stufenlos einstellbaren Stellen ihrer Längsrichtung aufzunehmen.

## Claims

1. Device for removably and adjustably securing objects, comprising an anchoring member (1), at least one rod (10) an upper end region (12) of which is adapted to be attached to a substantially vertical wall (2) by means of said anchoring member (1) which may be solidly fixed to said wall, and removable attachment members (30) each of which may be mounted at an adjustable height on said rod, in a main region (11) thereof extending substantially vertically and in a straight line, **characterised in that** said upper end region comprises an upper section (14) and a lower section (13) offset from one another both in the direction of the main region and transversely with respect to this direction and connected to one another by an intermediate section (16), and **in that** the anchoring member comprises, during the use of the device with said wall, a first support surface (19) facing said wall, a second support surface (21) facing upwards and a third support surface (17) facing away from said wall, which are adapted to co-operate with mating surfaces (20, 22, 18) of the upper section, the intermediate section and the lower section, respectively, to ensure stable fixing of the rod by simple suspension from the anchoring member, under the effect of its own weight and, if applicable, the weight of the objects which it is carrying.

2. Device according to claim 1, wherein said first support surface on the one hand and said second and third support surfaces on the other hand belong to parts (6, 7) of the anchoring member which are separated from one another by an opening (8) allowing the upper section to be introduced into an inner recess (9) of the anchoring member by a translational movement of the obliquely oriented rod, while a pivoting movement towards a vertical orientation, during and/or after said translational movement, allows said support surfaces to be brought into co-operation with their respective mating surfaces.

3. Device according to one of claims 1 and 2, wherein said second support surface (21) and its mating surface (22) are substantially flat and horizontal.

4. Device according to one of the preceding claims, wherein the anchoring member is symmetrical with respect to a horizontal plane.

5. Device according to one of the preceding claims, wherein said lower section (13) is substantially aligned with the main region (11).

6. Device according to one of the preceding claims, wherein said parts of the anchoring member are two wings (6, 7) extending towards one another from respective crosspieces (4, 5) which connect them to a base (3) applied to the wall.

7. Device according to claim 6, wherein said wings extend substantially in the same vertical plane.

8. Device according to one of the preceding claims, wherein the anchoring member is a profiled rail (1) adapted to be fixed horizontally along the wall (2) and to accommodate one or more rods (10) at positions which are continuously adjustable in the longitudinal direction thereof.
